# DEMANDE DE BREVET EUROPEEN

(11) **EP 0 029 381 A1**
(43) Date de publication de la demande: **27.05.1981**
(21) Numéro de dépôt: 80401569.1
(22) Date de dépôt: 03.11.1980
(51) Int. Cl.: E04B 5/54, B44C 5/04

(54) **Plaque décorative**

(30) Priorité: 02.11.1979 FR 7927112
(71) Demandeur: Hue, Bernard, F-94320 Thiais (FR); Deledalle, Maurice, F-52110 Nully (FR); Deledalle, Jacques, F-52110 Nully (FR)
(72) Inventeur: Hue, Bernard, F-94320 Thiais (FR); Deledalle, Maurice, F-52110 Nully (FR); Deledalle, Jacques, F-52110 Nully (FR)

(57) **Abrégé**

Cette plaque est en polystyréne expansé, ou en toute autre matière présentant des qualités analogues, et susceptible notamment d'être fixée au plafond par simple collage.

Pour constituer un écran phonique et thermique, elle comporte quatre bords relevés, de même hauteur, entre lesquels, et sur la face de la plaque munie de ses bords relevés, est déposé et fixé un matelas de fibres de verre.(3)

Elle est complétée par une plaque décorative (6) constituée par une plaque de polyéthylène, ou autre matière légère analogue, très largement ajourée, sur la partie arrière de laquelle est collé une feuille de papier ou de carton coloré (7) qui est elle-même fixée à ses bords relevés, et éventuellement au matelas de fibres de verre (3) collé sur elle.

## Description

La règlementation de la construction fait, depuis quelques années, obligation aux constructeurs, d'une part, de satisfaire aux économies d'énergies, en imposant des normes très précises d'isolation thermique des locaux, et, d'autre part, elle impose des normes d'isolation acoustique entre appartements.

Pour satisfaire à cette réglementation, on fait appel à des matériaux spécifiques répondants aux normes imposées et conçus pour être mis en oeuvre au moment de la construction, par des entreprises qualifiées et spécialisées.

Ces matériaux ne sont en général pas adaptés pour être utilisés dans des constructions existantes et habitées, et, dont la mise en oeuvre serait réalisée par des non-professionnels.

La présente invention a pour objet une plaque décorative destinée à permettre de cacher les défectuosités d'un plafond où d'un mur, et agencée de façon à pouvoir être collée directement sur le support aussi facilement qu'un revêtement mural traditionnel. De plus, elle permet, selon le cas et son agencement, de réaliser directement en une seule application une excellente isolation thermique et/ou une correction acoustique du local dans lequel elle est appliquée. La mise en oeuvre par simple collage peut être réalisée par toute personne non-professionnel capable de monter sur un escabeau et de s'y maintenir pour travailler.

Pour en faciliter la manipulation, et la pose. cette plaque doit être légère. A cet effet, elle peut être réalisée en polystyrène expansé, ou en tout autre matière présentant des qualités analogues et susceptible notamment d'être fixée au plafond ou au mur par simple collage.

Suivant un premier mode de réalisation, cette plaque est utilisée pour obtenir une isolation thermique. Elle comporte à cet effet quatre bords relevés de hauteur égale, entre lesquels et la face de la plaque munie de ces rebords peut être déposé et collé un matelas de laine minérale, laine de verre ou laine de roche, par exemple.

Dans ce cas d'utilisation, la claque est collée au plafond ou au mur par les parties horizontales des bords relevés, éventuellement prolongées vers l'extérieur, sa face plane décorative étant dirigée vers l'intérieur du local. La hauteur des bords relevés varie en fonction de l'épaisseur du matelas isolant, et dépend directement de la valeur d'isolation recherchée. On obtient ainsi une isolation thermique efficace, dissimulée sous un décor attractif, avec une grande facilité de mise en oeuvre.

Suivant une variante, la plaque précitée peut être utilisée comme correcteur acoustique et participer à l'isolation phonique du local dans lequel elle est mise en oeuvre. Dans ce cas, la plaque est collée en sens inverses, c'est-à-dire par sa face plane; le matelas isolant est alors dirigé côté intérieur. Afin de le dissimuler et d'en améliorer la fixation, et aussi pour assurer l'effet décoratif désiré, une plaque décorative complémentaire est collée, en usine par exemple, sur les parties horizontales des bords relevés de la plaque précédente.

Cette plaque décorative complémentaire peut, comme la précédente, être en polystyrène moulé ou autre matière légère analogue; toutefois,elle est largement ajourée. Sur sa partie arrière peut être collée une feuille de papier ou de carton coloré,comportant ou non dans son épaisseur un film de polyéthylène servant de pare-vapeur. L'ensemble plaque à bords relevés, matelas acoustique,éventuellement feuille de papier ou de carton coloré, plaque complémentaire ajourée,constitue une dalle acoustique performante, destinée à diminuer le temps de réverbération dù. local dans lequel elle est mise en oeuvre. Comme la dalle thermique, sa mise en place s'effectue par simple collage et sans autres accessoires.

Suivant une autre variante,et lorsque seul l'effet décoratif est recherché, on peut se contenter de fixer au support la plaque ajourée, avec l'intermédiaire du papier ou carton coloré, en utilisant simplement une colle à papier peint ordinaire.

On conçoit qu'en choisissant de manière appropriée une ou plusieurs couleurs pour les feuilles de papier ou de carton coloré,on puisse obtenir les effets décoratifs les plus variés.

Le dessin annexé montre à titre d'exemple un mode de réalisation de la présente invention.
La figure 1 est une vue en plan d'une telle plaque.
La figure 2 est une vue en coupe montrant une première possibilité de fixation de cette plaque au plafond ou au mur, qui procure seulement une isolation thermique.
La figure 3 est une vue partiellement en coupe montrant cette même plaque fixée au plafond ou au mur en sens inverse, et complétée par une plaque décorative : elle bénéficie alors de propriétés acoustiques.
La figure 4 est une vue en plan d'une plaque complémentaire décorative,largement ajourée,munie sur sa face arrière d'une feuille de papier ou de carton coloré.

La plaque montrée aux figures 1 et 2 est en polystyrène; son fond 1, de forme carrée, comporte quatre bords relevés 2; sur ce fond, et entre ces quatre bords relevés, est fixé un matelas 3 de fibres de verre.

Comme montré à la figure 2, une telle plaque peut être directement collée au plafond par les surfaces planes 4, de suffisamment grandes dimensions, desdits bords relevés, comportant à cet effet des prolongements vers l'extérieur.

Dans la variante représentée à la figure 3, la plaque précitée a été fixée au plafond par la face plane 5 de son fond 1, opposée à celle munie des bords relevés 2, et le matelas de fibres de verre 3 est caché, et maintenu contre ce fond 1, entre les bords relevés 4, par la plaque complémentaire 6 en polystyrène ou autre matière analogue, largement ajourée; en l'occurence,il s'agit d'une grille dont les minces barreaux sont fortement écartés les uns des autres; sur la partie arrière de cette plaque-est collée une feuille de papier ou de carton coloré 7. Comme il a été indiqué précédemment, les effets décoratifs les plus variés peuvent être obtenus en choisissant de façon appropriée la forme, les dimensions et la disposition des ouvertures de la plaque 6, ainsi que la couleur de ces feuilles de papier ou de carton 7, qui peut du reste être différentes d'une plaque à l'autre.

Pour pouvoir utiliser avec un minimum de pertes des matelas de fibres de verre, et des feuilles de papier ou de carton, de dimensions standardisées, ces plaques décoratives carrées peuvent avoir les dimensions les plus appropriées à cet effet.

Il est bien entendu que les modes de réalisation de l'invention qui ont été décrits ci-dessus en référence au dessin annexé ont été donnés à titre purement indicatif et nullement limitatif et que de nombreuses modifications peuvent être apportées sans qu'on s'écarte pour cela du cadre de la présente invention.

C'est ainsi notamment que la plaque complémentaire décorative peut être produite de façon unitaire ou répétitive par emboutissage ou tout autre moyen d'une feuille continue de polystyrène ou autre matière, contrecollée sur un rouleau de papier ou de carton, coloré ou non, ou tout autre support ; elle peut être présentée en feuilles ou en rouleaux découpables en tronçons de la longueur désirée.

## Revendications

1. Plaque décorative constituée par une plaque en polystyrène expansé, ou en toute autre matière présentant des qualités analogues et susceptible notamment d'être fixée au plafond par simple collage, comportant quatre bords relevés de même hauteur, caractérisée en ce qu'elle est agencée pour constituer un isolant thermique et phonique et qu'elle est complétée à cet effet par un matelas de fibres de verre (3) disposé et collé entre son fond (2) et ses quatre bords relevés (4), et par une plaque décorative complémentaire (6) qui dissimule ce matelas de laine minérale (3).

2. Plaque décorative suivant la revendication 1, caractérisée en ce que la plaque décorative complémentaire (6), en polystyrène expansé ou toute autre matière analogue, est très largement ajourée, et en ce que sur sa partie arrière est fixée une feuille (7) de papier ou de carton coloré, éventuellement armé d'un film pare-vapeur.

3. Plaque décorative suivant l'une quelconque des revendications 1 ou 2, caractérisée en ce que sa plaque décorative complémentaire (6) a été produite de façon unitaire ou répétitive, par emboutissage,ou tout autre moyen,d'une feuille continue de polystyrène ou autre matière, contrecollée sur un rouleau de papier ou de carton, coloré ou non, ou tout autre support.

4. Plaque décorative suivant l'une quelconque des revendications 1 à 3, caractérisée en ce que ses bords relevés comportent des prolongements vers l'extérieur.

5. Plaque décorative suivant l'nne quelconque des revendications 1 à 4, caractérisée en ce qu'elle est fixée au plafond par collage du fond (5) plat de la plaque (1) dans laquelle est logé le matelas de laine minérale.

6. Plaque décorative suivant l'une quelconque des revendications 1 à 5, caractérisée en ce que la plaque décorative complémentaire (6) est collée aux parties horizontales des bords relevés (4) de la plaque (1).

7. Plaque décorative suivant la revendication 6, caractérisée en ce que la feuille colorée (7) est collée aux parties horizontales des bords relevés (4) de la plaque (1).
